# EUROPÄISCHE PATENTSCHRIFT

(11) **EP 0 909 645 B1**
(45) Veröffentlichungstag und Bekanntmachung des Hinweises auf die Patenterteilung: **27.02.2002**
(21) Anmeldenummer: 98113656.7
(22) Anmeldetag: 22.07.1998
(51) Int. Cl.: B41F 22/00

(54) **Transporttrommel in Rotationsdruckmaschinen**
Transport drum in a rotary press
Tambour de transport dans une presse rotative

(30) Priorität: 16.10.1997 DE 19745763
(43) Veröffentlichungstag der Anmeldung: 21.04.1999
(73) Patentinhaber: Heidelberger Druckmaschinen Aktiengesellschaft, 69115 Heidelberg (DE)
(72) Erfinder: Helmstädter, Karl-Heinz, 74889 Sinsheim (DE); Schröder, Raimund, 68766 Hockenheim (DE)

(56) Entgegenhaltungen:
- EP-A- 0 036 937
- EP-A- 0 417 497
- EP-A- 0 723 865
- DE-A- 1 471 728
- DE-A- 3 931 479
- DE-U- 7 007 567

## Beschreibung

Die Erfindung bezieht sich auf eine Transporttrommel in Rotationsdruckmaschinen mit einem Aufzug zum Verhindern des Abschmierens eines frischen Druckproduktes beim Transport desselben durch die Maschine, wobei der Aufzug auf der Mantelfläche der Transporttrommel befestigt ist und aus einem Trägermaterial mit darin befestigten fadenförmigen Stützelementen besteht.

Aus der DE 14 71 728 B ist eine Leit- oder Gegendruckwalze bekannt, die einen derartigen Aufzug aufweist, wobei bei der bekannten Ausführung die fadenförmigen Stützelemente senkrecht von dem Aufzug abstehen und aus einem flexiblem Polyamid ausgeführt sind. Es hat sich gezeigt, daß diese spitzen fadenförmigen Stützelemente sich in die frische Druckfarbe eingraben können und hier zu einer Beschädigung der Oberfläche führen. Auch können Farbpartikel entnommen werden, die sich in anderen Bereichen des Druckbildes störend absetzen. Die als Alternative in der bekannten Druckschrift aufgezeigte Ausgestaltung der Stützelemente als Schlaufen, erfordert jedoch einen höheren Herstellungsaufwand, insbesondere wenn die einzelnen Schlaufen eine gleiche Höhe zur Trommelmantelfläche aufweisen sollen.

Bei einer anderen bekannten Ausführung eines Aufzugs auf einer Transporttrommel (EP 0 036 937 B1) wird ein Körperstoff verwendet, der die frisch bedruckten Druckprodukte trägt. Auch bei dieser Ausgestaltung läßt sich eine Farbannahme des Aufzuges nicht ausschließen, so daß in gewissen Abständen eine Reinigung des Aufzuges erforderlich ist. Geschieht die Reinigung in der Maschine, so kann durch die abgerubbelten Farbreste ein Verschmutzen anderer Maschinenteile verursacht werden, die zu Druckstörungen führen können.

In der DE 39 31 479 A1 ist eine bogenführende Folie mit einer strukturierten Fläche beschrieben, auf die eine Silikonbeschichtung aufgebracht ist. Die Silikonbeschichtung bedeckt Kugelkalotten, mit denen die Fläche versehen ist.

Ferner ist in dem DE-U-7007567 eine Walze zum Führen und Umlenken bahnförmigen Materials beschrieben, die mit einem farbabweisenden Überzug versehen ist, und ist in der EP-A-0417497 eine Bogenführungstrommel beschrieben, die Rundbürsten mit aus einem farbabweisenden Material bestehenden Borsten aufweist.

Ausgehend vom zuerst genannten Stand der Technik (DE 14 71 728) ist es die Aufgabe vorliegender Erfindung ein Abschmieren bzw. Absetzen von Farbpartikeln auf den Stützelementen des Aufzugs weitgehend zu verhindern, um eine Beeinträchtigung des frischen Druckbildes auf dem Druckprodukt zu vermeiden.

Gemäß der Erfindung wird die Aufgabe durch eine Transporttrommel mit den Merkmalen des Anspruchs 1 gelöst. An den äußeren Enden der Stützelemente ist ein farbabweisendes Material in Form von Kappen aufgebracht. Durch eine federnde Ausbildung der Stützelemente können diese einer Relativbewegung des Druckproduktes auf der Transporttrommel folgen, ohne daß eine Bewegung zwischen diesen und dem Druckprodukt selbst stattfindet. Nachdem das Druckprodukt die Transporttrommel verlassen hat, federn die einzelnen Stützelemente wieder in ihre Ausgangsposition zurück. Durch das Aufbringen eines farbabweisenden Materials auf die äußeren Enden der Stützelemente wird eine Übernahme von Farbpartikeln verhindert und somit auch eine Beschädigung des Druckbildes. Außerdem wird hierdurch die Auflagefläche für das Druckprodukt vergrößert, so daß ein Eindringen der Stützelemente in die Druckfarbe ebenfalls verhindert wird. Trotzdem werden aber sehr kleine Auflagepunkte für das

Druckprodukt geschaffen, so daß ein beschädigungsfreier Transport desselben gewährleistet ist.

In einer vorteilhaften Ausgestaltung der Erfindung ist an den äußeren Enden der Stützelemente eine geringe Menge Chrom aufgebracht. Bei Chrom handelt es sich um ein farbabweisendes Material, was den zusätzlichen Vorteil hat, daß die Stützelemente eine hohe Verschleißfestigkeit aufweisen.

In einer weiteren vorteilhaften Ausgestaltung der Erfindung sind die Stützelemente schräg im Trägermaterial angebracht, so daß je nach Material der Stützelemente eine hohe Federung derselben erreicht wird.

Eine weitere vorteilhafte Ausgestaltung der Erfindung ist dadurch gekennzeichnet, daß die Stützelemente radial zur Transporttrommel federnd ausgebildet sind. Die federnde Ausbildung kann z. B. in Schleifenform oder in Spiralform der Stützelemente ausgeführt sein. Weiterhin kann durch eine federelastische Ausbildung des Trägermaterials die Federwirkung der Stützelemente verbessert werden, so daß auch ein relativ steifes Material für die Stützelemente Verwendung finden kann. Auch hierdurch können die Stützelemente nicht nur in Umfangs- und Längsrichtung der Transporttrommel, sondern auch in radialer Richtung federn, so daß die Abwicklung der Transporttrommeln verbessert und ein Abschmieren der Druckprodukte mit Sicherheit verhindert wird.

Ein Ausführungsbeispiel der Erfindung ist in den Zeichnungen schematisch dargestellt.

Es zeigt:
- Fig. 1: eine Ansicht der Transporttrommeln in einer Druckmaschine,
- Fig. 2: federnde Stützelemente mit einem farbabweisenden Material an ihren äußeren Enden,
- Fig. 3: radialfedernde Stützelemente mit farbabweisendem Material,
- Fig. 4: schräg im Trägermaterial angeordnete Stützelemente mit farbabweisendem Material.

Bei dem in Fig. 1 dargestellten Schema einer Rotationsdruckmaschine wird das Druckprodukt von einem Druckzylinder 1 über drei Transporttrommeln 2, 3, 4 einem nächsten Druckzylinder 5 übergeben. Das mit einer Farbe bedruckte Druckprodukt gelangt von dem Druckzylinder 1 auf die Transporttrommel 2 und liegt hier mit der frischen Farbe nach innen auf dieser Transporttrommel auf. Danach wird es auf die Transporttrommel 3 übergeführt, so daß die frische Druckfarbe außen zu liegen kommt und gelangt dann auf die Transporttrommel 4 ebenfalls mit innenliegender frischer Druckfarbe. Von dieser wird das Druckprodukt an den nächsten Druckzylinder 5 übergeben und erhält hier die nächste Farbe aufgedruckt. Somit ist auf den Transporttrommeln 2 und 4 ein Aufzug zum Verhindern des Abschmierens der frischen Druckfarbe beim Transport der Druckprodukte durch die Maschine erforderlich. Der Aufzug wird auf der Mantelfläche der Transporttrommel befestigt und besteht aus einem Trägermaterial 6 mit darin befestigten flexiblen fadenförmigen Stützelementen 7, 8, 9.

Die Stützelemente 7, 8, 9 sind federnd ausgebildet und sind gemäß Fig. 2 radial zum Trägermaterial angeordnet. Sie können hierbei wie durch Pfeile angedeutet in allen Richtungen federn und bewegen sich nach dem Transport des Druckproduktes wieder in ihre Ausgangsposition zurück. An ihrem äußeren Ende sind an den Stützelementen 7, 8, 9 farbabweisende Kappen 10 aufgebracht, die vorzugsweise aus Chrom ausgebildet und galvanisch befestigt sind. Dieses farbabweisende Material wird in geringen Mengen aufgebracht und nimmt beim Aufbringen etwa eine Kugelform an.

In Fig. 3 sind Stützelemente 8 gezeigt, die radial zur Transporttrommel 2, 4 federnd ausgebildet sind. Die Stützelemente 8 können hierbei eine Schleifenform oder eine Spiralform aufweisen, um eine hohe Federwirkung zu erreichen. Die Stützelemente 9 gemäß Fig. 4 sind schräg im Trägermaterial 6 angeordnet, so daß auch hierdurch eine hohe Federwirkung radial zur Transporttrommel 2, 4 erreicht wird. Gleichzeitig können sie sich relativ zum Trägermaterial 6 bewegen, so daß eine Beschädigung des Druckbildes ausgeschlossen ist.

### BEZUGSZEICHENLISTE

- 1: Druckzylinder
- 2: Transporttrommel
- 3: Transporttrommel
- 4: Transporttrommel
- 5: Druckzylinder
- 6: Trägermaterial
- 7: Stützelement
- 8: Stützelement
- 9: Stützelement
- 10: Kappe

## Patentansprüche

1. Transporttrommel (2; 4) in Rotationsdruckmaschinen mit einem Aufzug zum Verhindern des Abschmierens eines frischen Druckproduktes beim Transport desselben durch die Maschine, wobei der Aufzug auf der Mantelfläche der Transporttrommel (2; 4)befestigt ist und aus einem Trägermaterial (6) mit darin befestigten fadenförmigen Stützelementen (7, 8, 9) besteht,
**dadurch gekennzeichnet,**
**daß** die Stützelemente (7, 8, 9) federnd ausgebildet sind und/oder das Trägermaterial (6) federelastisch ausgebildet ist und
**daß** an den äußeren Enden der Stützelemente (7, 8, 9) ein farbabweisendes Material in Form von Kappen (10) aufgebracht ist.

2. Transporttrommel nach Anspruch 1,
**dadurch gekennzeichnet,**
**daß** an den äußeren Enden der Stützelemente (7, 8, 9) eine geringe Menge Chrom aufgebracht ist.

3. Transporttrommel nach Anspruch 1 oder 2,
**dadurch gekennzeichnet,**
**daß** die Stützelemente (9) schräg im Trägermaterial (6) angeordnet sind.

4. Transporttrommel nach Anspruch 1 oder 2,
**dadurch gekennzeichnet,**
**daß** die Stützelemente (8) radial zur Transporttrommel (4) federnd ausgebildet sind.

## Claims

1. Transport drum (2; 4) in rotary printing presses having a covering for preventing a freshly printed product from smearing when the latter is transported through the press, the covering being fixed to the circumferential surface of the transport drum (2; 4) and consisting of a carrier material (6) and filamentary support elements (7, 8, 9) fixed in the carrier material (6),
**characterized in**
**that** the support elements (7, 8, 9) are embodied to be resilient and/or that the carrier material (6) is embodied to be resilient and
**that** an ink-repellent material in the form of caps (10) is applied to the outer ends of the support elements (7, 8, 9).

2. Transport drum according to claim 1,
**characterized in**
**that** a small amount of chromium is applied to the outer ends of the support elements (7, 8, 9).

3. Transport drum according to claim 1 or 2,
**characterized in**
**that** the support elements (9) are disposed obliquely in the carrier material (6).

4. Transport drum according to claim 1 or 2,
**characterized in**
**that** the support elements (8) are embodied to be resilient in the radial direction of the transport drum (4).

## Revendications

1. Tambour de transport (2 ; 4) dans des machines à imprimer rotatives comportant un revêtement destiné à éviter la maculature d'un produit imprimé frais lors de son transport à travers la machine, le revêtement étant fixé à la surface latérale du tambour de transport (2 ; 4) et étant composé d'une matière porteuse (6) qui renferme des éléments de soutien (7, 8, 9) filiformes fixés dans cette matière, **caractérisé en ce que** les éléments de soutien (7, 8, 9) sont élastiques et/ou la matière porteuse (6) est élastique à la façon d'un ressort et **en ce qu'**aux extrémités des éléments de soutien (7, 8, 9) est disposée une matière repoussant l'encre en forme de capuchons (10).

2. Tambour de transport selon la revendication 1, **caractérisé en ce qu'**une petite quantité de chrome est disposée aux extrémités extérieures des éléments de soutien (7, 8, 9).

3. Tambour de transport selon la revendication 1 ou 2, **caractérisé en ce que** les éléments de soutien (9) sont disposés obliquement dans la matière porteuse (6).

4. Tambour de transport selon la revendication 1 ou 2, **caractérisé en ce que** les éléments de soutien (8) ont une configuration de ressorts dans la direction radiale par rapport au tambour de transport (4).
